# EUROPÄISCHE PATENTSCHRIFT

(11) **EP 0 013 871 B1**
(45) Veröffentlichungstag und Bekanntmachung des Hinweises auf die Patenterteilung: **09.11.1983**
(21) Anmeldenummer: 79890059.3
(22) Anmeldetag: 12.12.1979
(51) Int. Cl.: F27D 15/02, C22B 1/26, F28C 3/14

(54) **Verfahren und Vorrichtung zum Abkühlen von gebranntem Material, wie Sinter oder Pellets**
Process and apparatus for cooling burnt material such as sinters or pellets
Procédé et dispositif pour le refroidissement de matières calcinées comme les matières frittées ou les pellets

(30) Priorität: 30.01.1979 AT 660/79
(43) Veröffentlichungstag der Anmeldung: 06.08.1980
(73) Patentinhaber: VOEST-ALPINE Aktiengesellschaft, A-4010 Linz (AT)
(72) Erfinder: Haslmayr, Johann, Dipl.-Ing., A-4020 Linz (AT)
(74) Vertreter: Hübscher, Gerhard, Dipl.-Ing.

## Beschreibung

Die Erfindung bezieht sich auf ein Verfahren zum Abkühlen von gebranntem Material, wie Sinter oder Pellets, das nach dem Verlassen einer kontinuierlich arbeitenden Ofenanlage gebrochen und in einem eigenen Kühler im Gegenstrom mit eingeblasener Luft gekühlt wird, sowie auf eine Vorrichtung zum Durchführen dieses Verfahrens.

Der zunehmende Bedarf an Rohstahl und Roheisen muß überwiegend durch den Bezug aufbereiteter, also feinkörnig anfallender Eisenerze gedeckt werden. Dabei hat sich für die Agglomeration dieser feinkörnigen Erze und Konzentrate einerseits das Sinterverfahren und andererseits das Pelletieren durchgesetzt und sowohl das Sintern, insbesondere das Sintern von Feinerzen, als auch das Brennen von Pellets wird heute fast ausschließlich in kontinuierlich arbeitenden Ofenanlagen, also Wanderrostanlagen, durchgeführt, da nur so die erforderliche hohe Durchsatzmenge zu erreichen ist. Das Material verläßt die Ofenanlage nach Durchgang einer Zündzone und einer Wärmebehandlungszone als heißer Sinterkuchen oder als gebrannte Pelletsschicht und muß nachfolgend in eigenen, ebenfalls kontinuierlich arbeitenden Kühlern gekühlt werden, wozu es gebrochen und mit Kühlluft beaufschlagt wird. Zur Kühlung dieses heißen, stückigen Materials ist es aus der DE-B-1 039234 bereits bekannt, in den Kühler eingeblasene Luft im Gegenstrom durch das den Kühler durchwandernde Material zu drücken und zumindest einen Teil der Kühlwärme durch Rückführung der Kühlluft in die Wärmebehandlungszone der Ofenanlage wieder zu verwerten. Da bisher aber das ganze die Ofenanlage verlassende Material unabhängig von Temperaturunterschieden in den Kühler kommt, wird insgesamt auch die Kühlluft nicht optimal aufgeheizt, und die Ausnutzung der Kühlwärme bleibt unbefriedigend, insbesondere dann, wenn die gesamte Kühlluftmenge rückgeführt werden soll, wie es beispielsweise schon in der DE-A-1 558 609 vorgeschlagen wurde.

Der Erfindung liegt daher die Aufgabe zugrunde, ein Kühlverfahren der eingangs geschilderten Art anzugeben, das ohne besonderen Aufwand eine Rückführung der Kühlwärme in den Brennprozeß mit hohem Nutzungsgrad ermöglicht. Außerdem soll eine einfache, zweckmäßige Vorrichtung zur Durchführung dieses Verfahrens geschaffen werden.

Ausgehend von einem Verfahren, bei dem die gesamte durch das den Kühler durchwandernde Material gedruckte Luftmenge der Wärmebehandlungszone in der Ofenanlage zugeführt wird, löst die Erfindung diese Aufgabe dadurch, daß die aus der Ofenanlage austretende gebrannte Materialschicht der Höhe nach in einen unteren heißeren und einen oberen kühleren Teil getrennt wird und nur die heißeren Teile zum Kühler weitergeleitet werden. Wie Messungen gezeigt haben, weist die aus dem Ofen kommende gebrannte Materialschicht in ihrem unteren Drittel eine Temperatur von ca. 1100°C auf, während ihr oberer Teil, etwa zwei Drittel der Schichthöhe, fast bis auf Raumtemperatur abgekühlt ist. Dabei erfolgt der Temperaturübergang nicht stetig, sondern in engen Dickenbereichen. Die Materialschicht kann daher in einen heißen und einen kalten Teil aufgespalten werden, wobei nur der heiße Materialanteil von ca. 900°C dem Kühler zugeführt zu werden braucht und der kalte Anteil von ca. 30°C direkt zur Kaltsiebung weitergefördert werden kann. Da somit gleichmäßig höher temperiertes Material in den Kühler gelangt, wird auch die Kühlluft auf eine höhere Temperatur erwärmt und aufgrund dieser hohen Temperatur ist eine besonders wirtschaftliche und weitgehende Verwertung der Kühlluft möglich. Dazu kommt noch, daß die zu kühlende Materialmenge kleiner wird und sich eine Einsparung von zusätzlichen Brennstoffen für die Wärmebehandlungszone der Ofenanlage ergibt, was nicht nur eine Verbesserung der Wirtschaftlichkeit der gesamten Anlage, sondern auch eine Erleichterung der Umweltschutzmaßnahmen mit sich bringt, da Schadstoffe ja hauptsächlich aus dem Brennstoff stammen.

Um auf einfache, allen Anforderungen gerecht werdende Weise das erfindungsgemäße Verfahren durchführen zu können, ist dem Kühler eine Trenneinrichtung zum Teilen des gebrannten Materials in einen heißeren und einen kühleren Teil vorgeordnet, wobei die Trenneinrichtung einen zum Füllschacht des Kühlers führenden Förderschacht für die heißeren und einen zur Kaltabsiebung führenden Förderschacht für die kühleren Teile aufweist. Da die aus dem Brennofen kommende Materialschicht der Höhe nach sehr unterschiedliche Temperaturen aufweist, ist durch eine solche Trenneinrichtung eine Abspaltung des kühleren Materials möglich, das nicht mehr dem Kühler zugeführt werden muß und gleich zur Kaltsiebung kommen kann. Der verbleibende heißere Anteil des Materials wird dem Füllschacht des Kühlers zugeliefert und im Kühler gekühlt, wodurch einerseits heißere Luft aus dem Kühler in die Wärmebehandlungszone gelangt und andererseits nur eine geringere Materialmenge durch den Kühler wandern muß.

Vorteilhaft ist es weiter, wenn erfindungsgemäß zur Trennung der Materialschicht in einen heißeren und einen kühleren Teil die Trenneinrichtung aus einem von unten nach oben schlagenden keilförmigen Hammerwerkzeug, beispielsweise Preßlufthammer, und einem das gebrannte Material von der Ofenanlage in den Wirkungsbereich des Werkzeuges bringenden Führungsrost besteht. Das von der Ofenanlage kommende heiße Material wird so vom Führungsrost erfaßt, in seiner Bahn entsprechend umgelenkt und von oben dem Werkzeug zugeführt, wodurch es aufgespaltet wird. Das keilförmige Werkzeug trennt dabei nicht nur die Materialstücke, sondern bildet gleichzeitig auch Abgleitflächen für die abgespaltenen Materialteile.

Weist außerdem der Führungsrost gegenüber der Werkzeugmittelebene verstellbare Endabschnitte auf, ist es möglich, durch diese Verstellung des Rostes gegenüber der Wirkrichtung des Werkzeuges das Verhältnis der aufgespaltenen Materialteile zu variieren und die Temperatur bzw. Menge des dem Kühler bzw. der Kaltsiebung zukommenden Anteiles zu beeinflussen.

In der Zeichnung ist der Erfindungsgegenstand rein schematisch dargestellt, und zwar zeigt
Fig. 1 die gesamte Sinteranlage,
Fig. 2 und 3 zwei Ausführungsbeispiele eines Kühlers und
Fig. 4 eine erfindungsgemäße Trenneinrichtung.

In einer kontinuierlich arbeitenden Ofenanlage 1 zum Sintern von Feinerzen od. dgl. wird das zu sinternde Material über eine Aufgabevorrichtung 2 auf einen Wanderrost 3 aufgebracht, der es durch eine Zündzone 4 und eine Wärmebehandlungszone 5 führt. Ein Saugzuggebläse 6 leitet die beim Sinterprozeß anfallenden kühleren Abgase ins Freie, während die heißeren Abgase über ein Gebläse 7 wieder zurück in die Zündzone 4 gefördert werden. Der fertig gesinterte Sinterkuchen 8 fällt nach Verlassen der Ofenanlage vom Wanderrost 3 in größeren Stücken ab und kommt in einen Stachelbrecher 9, wo er kleinstückig gebrochen wird. Der gebrochene Sinterkuchen gelangt dann über einen Füllschacht 10 in einen Schachtkühler 11, den er durch einen Entleerungsschacht 12 und eine Austragrinne 13 abgekühlt verläßt (Pfeile 8'). Zur Kühlung des gesinterten Materials wird über ein Gebläse 14 Kühlluft in den Kühler 11 geblasen, wo sie die Beschickung im Gegenstrom durchdringt. Die erwärmte Kühlluft wird nach oben über eine Rohrleitung 15 abgezogen, einem Feststoffabscheider 16 zugeführt, der sie vom heißen Rückgut befreit, und anschließend zur Gänze durch die Leitung 17 der Wärmebehandlungszone 5 zugeführt, so daß praktisch die gesamte Kühlwärme beim Sinterprozeß wieder verwertbar ist.

Der Schachtkühler 11, der einen runden oder auch eckigen Querschnitt aufweisen kann, besitzt einen sich nach oben verjüngenden Oberteil 11a, der an die Rohrleitung 15 anschließt, und einen trichterförmigen Unterteil 11 b, der in den Entleerungsschacht 12 übergeht. Der Schachtkühler 11 nimmt einen ringförmigen Schubtisch 18 auf, der auf einem Kreuzträger 19 quer bewegbar lagert und mittels eines Antriebes 20 in exzentrische oder oszillierende Bewegung versetzt werden kann. Mit Abstand über dem Schubtisch 18 ist am Kreuzträger 19 eine kegel- oder pyramidenförmige Materialrutsche 21 fest montiert, die mit dem Schubtisch 18 zusammenwirkt. Die Spitze der Materialrutsche 21 liegt unterhalb des Mündungsbereiches 22 des Füllschachtes 10, so daß das zu kühlende gebrochene Sintermaterial 8a durch die Materialrutsche 21 gleichmäßig verteilt auf den Schubtisch 18 aufgebracht und durch die Schubtischbewegung gleichmäßig sowohl an der Außenseite des Schubtisches als auch durch den Spalt zwischen Schubtisch und Materialrutsche an der Innenseite des Schubtisches ausgetragen wird. Seitlich am Schachtkühler umlaufende Leitbleche 23 dienen zur Regulierung des Materialflusses sowie zur Leitung der Kühlluft durch den Materialstrom. Die Kühlluft wird nun durch das Gebläse 14 im Bereich des Schubtisches 18, also zwischen dem bereits gekühlten Material und dem noch heißen Material durch Eintrittsöffnungen 14' in den Schachtkühler 11 eingeblasen und durchdringt das zu kühlende Material im Gegenstrom, wie durch die Pfeile 24 angedeutet. Der Füllschacht 10 ist nun genügend lang ausgebildet, so daß das eingebrachte Sintermaterial 8a selbstdichtend wirkt und nur minimale Kühlluftmengen durch den Kühlschacht entweichen können. Ähnliches gilt beim Entleerungsschacht 12, wenn dieser genügend lang ist, doch kann bei geringer Bauhöhe durchaus auch ein bekanntes Doppelklappensystem zur Abdichtung verwendet werden.

Um eine beschleunigte Abkühlung zu erreichen, können in der Materialrutsche 21 zusätzliche Luftdurchtrittsöffnungen 25 vorgesehen sein, was beim Ausführungsbeispiel nach Fig. 3 angedeutet ist. Erfindungsgemäß ist, wie in Fig.4 veranschaulicht, dem Kühler 11 eine Trenneinrichtung 26 vorgeordnet, die den Sinterkuchen 8 der Höhe nach in zwei Teile teilt. Wie Messungen ergaben, ist der Sinterkuchen nämlich an seiner auf dem Wanderrost 3 aufliegenden Seite wesentlich heißer als auf seiner freien Oberfläche, so daß durch diese Trenneinrichtung 26 dem Kühler 11 nur der heißere Anteil zugeführt zu werden braucht und der kühlere Anteil gleich beispielsweise eine Kaltsiebung unterzogen werden kann. Die Trenneinrichtung 26 besteht nun aus einem von unten nach oben schlagenden keilförmigen Preßlufthammer 27, der mit einem Führungsrost 28 zusammenwirkt. Die vom Wanderrost abfallenden Sinterkuchenstücke 8b werden durch den Führungsrost 28 beidseitig erfaßt und in den Wirkungsbereich des Hammers 27 gebracht, der sie in einen kühleren Anteil 8b' und einen heißeren Anteil 8b" aufteilt, welche Anteile über eigene Förderschächte 29a, 29b abgeführt werden. Um das Verhältnis zwischen den beiden Anteilen variieren zu können, besitzt der Führungsrost 28 verstellbare Endabschnitte 30, wodurch die Wirkungsebene des Hammers 27 relativ zur Höhe der Sinterkuchenstücke 8b eingestellt werden kann und der dem Kühler zugeförderte Anteil 8b" mengen- und temperaturmäßig wählbar ist.

## Patentansprüche

1. Verfahren zum Abkühlen von gebranntem Material, wie Sinter oder Pellets, das nach dem Verlassen einer kontinuierlich arbeitenden Ofenanlage gebrochen und in einem eigenen Kühler im Gegenstrom mit eingeblasener Luft gekühlt wird, wobei die gesamte durch das den Kühler durchwandernde Material gedrückte Luftmenge der Wärmebehandlungszone in der Ofenanlage zugeführt wird, dadurch gekennzeichnet, daß die aus der Ofenanlage austretende gebrannte Materialschicht der Höhe nach in einen unteren heißeren und einen oberen kühleren Teil getrennt wird und nur die heißeren Teile zum Kühler weitergeleitet werden.

2. Vorrichtung zum Durchführen des Verfahrens nach Anspruch 1, welche einen Kühler umfaßt, dadurch gekennzeichnet, daß dem Kühler (11) eine Trenneinrichtung (26) zum Teilen des gebrannten Materials (8b) in einen heißeren (8b") und einen kühleren Teil (8b') vorgeordnet ist, wobei die Trenneinrichtung einen zum Füllschacht des Kühlers führenden Förderschacht (29b) für die heißeren und einen zur Kaltabsiebung führenden Förderschacht (29a) für die kühleren Teile aufweist.

3. Vorrichtung nach Anspruch 2, dadurch gekennzeichnet, daß die Trenneinrichtung (26) aus einem von unten nach oben schlagenden keilförmigen Hammerwerkzeug, beispielsweise Preßlufthammer (27), und einem das gebrannte Material (8b) von der Ofenanlage (1) in den Wirkungsbereich des Werkzeuges bringenden Führungsrost (28) besteht.

4. Vorrichtung nach Anspruch 3, dadurch gekennzeichnet, daß der Führungsrost (28) gegenüber der Werkzeugmittelebene verstellbare Endabschnitte (30) aufweist.

## Claims

1. A process of cooling fired material, such as sinter or pellets, which after leaving a continuously operating furnace plant is crushed and is cooled with blown-in air in a separate cooler in countercurrent operation, wherein the entire quantity of air forced through the material moving through the cooler is supplied to the heattreating zone in the furnace plant, characterized in that the layer of fired material leaving the furnace plant is divided in height into a lower, hotter part and an upper, cooler part and only the hotter parts are forwarded to the cooler.

2. Apparatus for carrying out the process according to claim 1, comprising a cooler, characterized in that the cooler (11) is preceded by a dividing device (26) for dividing the fired material (8b) into a hotter part (8b") and a cooler part (8b') and the dividing device comprises a conveying shaft (29b) for the hotter parts, which leads to the filling shaft of the cooler, and a conveying shaft (29a) for the cooler parts, which leads to a cold-sieving device.

3. Apparatus according to claim 2, characterized in that the dividing device (26) consists of a wedge-shaped hammer tool, such as a pneumatic hammer (27), which blows from bottom to top, and a guiding grate (28), which brings the fired material (8b) from the furnace plant (1) into the range of action of the tool.

4. Apparatus according to claim 3, characterized in that the guiding grate (28) comprises end sections (30) which are adjustable relative to the center plane of the tool.

## Revendications

1. Procédé pour refroidir des matières calcinées telles que les matières frittées ou les pellets qui, après avoir quitté une installation de four travaillant en continu, sont broyés et refroidis avec de l'air insufflé à contre-courant dans un dispositif de refroidissement distinct, tandis que l'ensemble de la quantité d'air refoulée à travers la matière qui traverse le réfrigérant, est amenée à la zone du traitement thermique dans l'installation du four, caractérisé par le fait que la couche de matière calcinée, qui sort de l'installation du four, est divisée dans sa hauteur en une partie inférieure plus chaude et une partie supérieure plus froide et que seules les parties plus chaudes sont conduites au réfrigérant.

2. Dispositif pour la mise en oeuvre du procédé suivant la revendication (1), qui comprend un réfrigérant caractérisé par le fait qu'il est prévu en amont du réfrigérant (11) un dispositif (26) séparateur pour partager la matière (8b) calcinée en une partie (8b") plus chaude et en une partie (8b') plus froide, tandis que le dispositif séparateur présente un puits de transport (29b) menant au puits de chargement du réfrigérant pour les parties plus chaudes et un puits (29a) de transport menant au criblage à froid pour les parties plus froides.

3. Dispositif suivant la revendication (2), caractérisé par le fait que le dispositif (26) séparateur se compose d'un outil cunéiforme genre marteau frappant de bas en haut, par exemple d'un marteau piqueur (27) pneumatique, et d'une grille (28) de guidage qui amène matière (8b) calcinée de l'installation (1) du four dans la sphère d'action de l'outil.

4. Dispositif suivant la revendication (3), caractérisé par le fait que la grille (28) de guidage présente des tronçons (30) terminaux positionnables par rapport au plan médian de l'outil.
